# EUROPÄISCHE PATENTSCHRIFT

(11) **EP 1 588 861 B1**
(45) Veröffentlichungstag und Bekanntmachung des Hinweises auf die Patenterteilung: **29.02.2012**
(21) Anmeldenummer: 04405251.2
(22) Anmeldetag: 23.04.2004
(51) Int. Cl.: B42C 1/00, B42C 1/10

(54) **Verfahren und Einrichtung zum Anbringen eines zumindest annähernd flächigen Ergänzungsproduktes an einer Seitenfläche eines Druckerzeugnisses**
Process and device for applying an at least nearly flat supplemental product on a lateral surface of a signature
Procédé et appareil pour appliquer un produit supplementaire au moins presque plat à une surface laterale d'une signature

(43) Veröffentlichungstag der Anmeldung: 26.10.2005
(73) Patentinhaber: Müller Martini Holding AG, 6052 Hergiswil (CH)
(72) Erfinder: Kost, Roland, 4665 Oftringen (CH)

(56) Entgegenhaltungen:
- EP-A- 0 422 257
- DE-A- 2 135 303
- US-A- 4 579 620

## Beschreibung

Die Erfindung betrifft ein Verfahren zum Anbringen eines zumindest annähernd flächigen Ergänzungsproduktes an wenigstens einer Seitenfläche von beidseits nach unten hängenden Seitenschenkeln eines auf einer umlaufenden Förderkette rittlings aufliegend transportierten Druckerzeugnisses, bei dem das Ergähzungsprodukt mittels eines Zuführorgans der wenigstens einen Seitenfläche zugeführt und an dieser unter zumindest annähernd gleichsinniger Förderrichtung und Geschwindigkeit angebracht wird.

Die Erfindung betrifft zudem eine Einrichtung zur Durchführung des Verfahrens.

Das Anbringen von Ergänzungsprodukten, beispielsweise Warenmustern oder Karten auf Druckerzeugnissen ist bekannt. Die EP 1 156 003 A1 zeigt einen Sammelhefter, der wenigstens einen mobilen Anleger aufweist, der je bedarf an verschiedenen Positionen einer Sammelkette stationierbar ist und mit dem Ergänzungsprodukte an den geförderten Druckerzeugnissen anbringbar sind Bei dieser Einrichtung sind für das Anbringen von Ergänzungsprodukten an Druckerzeugnissen vor und hinter der Sammelkette unterschiedliche Ausführungen erforderlich, da bezüglich des Anlegers die Aufkleberichtung ändert.

Durch die EP 1 275 607 A1 ist eine Vorrichtung zum Anbringen von Ergänzungsprodukten bekannt, bei welcher die Ergänzungsprodukte einer Trommel übergeben werden, welche Umlaufelemente aufweist, die Saugorgane zum der Ergänzungsprodukte besitzen. Eine solche Trommel ist aufwändig und störungsanfällig, Zudem kann diese Vorrichtung bei einem Sammelhefter mit einer Sammelkette nicht verwendet werden.

Der vorliegenden Erfindung liegt die Aufgabe zugrunde, ein Verfahren und eine Einrichtung zu schaffen, mit der an einer Förderkette Ergänzungsprodukte an Druckerzeugnissen anbringbar sind. Das Anbringen der Ergänzungsprodukte soll sowohl auf der Vorder- als auch auf der Rückseite eines Druckerzeugnisses auch während eines Sammelprozesses auf einem Sammelhefter möglich sein.

Die Erfindung zeichnet sich bei einem Verfahren dadurch aus, der Seitenschenkel in eine etwa horizontale Lage angehoben und in dieser Lage durch eine Stützfläche abgestützt wird, dass das Ergänzungsprodukt an einem endlosen Transportband des Zuführorgans befestigt, ein Abgabeende des Zuführorgans auf die Stützfläche aufgelegt und das Ergänzungsprodukt unter Ausübung eines Anpressdrucks an dem Seitenschenkel des Druckerzeugnisses angebracht wird.

Beim erfindungsgemässen Verfahren kann das Ergänzungsprodukte bei angehobenen Seitenschenkeln von oben auf die Vorderseite oder auf der Rückseite resp. den Innenseiten angebracht, beispielsweise aufgeklebt werden.

Es ist zudem möglich, auf Vorderseite und Rückseite gleichzeitig ein Ergänzungsprodukt anzubringen.

Die EP422257 A1 offenbart eine transportable Bestückungsvorrichtung für Ergänzungsprodukte, welche anstelle eines der vorhandenen Anleger in eine Zusammentragmaschine eingesetzt werden kann. Die Bestückungsvorrichtung enthält unter anderem eine Führungsbahn zur Aufnahme des von den Leitdrähten der Zusammentragmaschine in eine horizontale Position angehobenen Seitenschenkels der Druckerzeugnisse sowie zwei Fangsättel zur Aufnahme der vom Anleger im Wesentlichen rechtwinklig zur Transportrichtung der Druckerzeugnisse abgeworfenen Ergänzungsprodukte, bevor diese an einem Druckerzeugnis angeklebt werden.

Aus der DE2135303 ist eine Vorrichtung zum Ankleben von zumindest annähernd flächigen Ergänzungsprodukten an einer Seitenfläche von beidseits nach unten hängenden Seitenschenkeln eines auf einer umlaufenden Förderkette rittlings aufliegend transportierten Druckerzeugnisses bekannt. Bei dieser Lösung Werden die Ergänzungsprodukte mittels eines umlaufenden Zuführorgans zum jeweiligen Exemplar eines Druckprodukts transportiert und auf dieses aufgesetzt. Dazu besitzt das Zuführorgan zwei mit Greifern für die Ergänzungsprodukte ausgestattete Anlegerköpfe.

Auch die US4579620 A betrifft eine Vorrichtung zum Ankleben von zumindest annähernd flächigen Ergänzungsprodukten an einer Seitenfläche von beidseits nach unten hängenden Seitenschenkeln eines auf einer umlaufenden Förderkette rittlings aufliegend transportierten Druckerzeugnisses. Bei dieser Lösung wird das Ergänzungsprodukt ebenfalls mittels eines Zuführorgans transportiert und schliesslich unter Einwirkung von Blasluft an das Druckerzeugnis befördert.

Das Anbringen des Ergänzungsproduktes ist im Wesentlichen über den ganzen Seitenbereich möglich. Wesentlich ist, dass das Anbringen eines Ergänzungsproduktes auf allen Seitenflächen mit der gleichen Einrichtung möglich ist.
Nach dem Anbringen des Ergänzungsproduktes wird das Druckerzeugnis wieder in die ursprüngliche (geschlossene) Lage versetzt und kann dann weiterverarbeitet, beispielsweise in einer Schneidvorrichtung geschnitten werden.
Wesentlich ist zudem, dass der Standort der Einrichtung innerhalb einer Förder- bzw. Sammelkette frei wählbar ist.
Das Anbringen des Ergänzungsproduktes kann somit beispielsweise vor oder nach einer Heftmaschine erfolgen.

Nach einer Weiterbildung der Erfindung ist das Ergänzungsprodukt selbsthaftend an dem Druckerzeugnis anbringbar. Die horizontale Ausrichtung der Seitenschenkel eines Druckerzeugnisses hat u.a. den Vorteil, dass die Position des Ergänzungsproduktes durch ein Versetzen quer zur Förder- bzw. Sammelkette möglich ist.

Das Ergänzungsprodukt kann einem oder mehreren freistehenden Seitenflächen der Seitenschenkel eines Druckerzeugnisses zugeführt werden, sodass eine universelle Anwendungsform möglich wird.

Die Ergänzungsprodukte können von oben oder von unten resp. sowohl als auch den in eine horizontale Lage versetzten Seitenschenkel der Druckerzeugnisse zugeführt werden.

Die der zuzuführenden Seitenfläche zugeordnete rückwärtige Seitenfläche eines Druckerzeugnisses kann beim Anbringen des Ergänzungsproduktes abgestützt werden, damit ein gewisser Anpressdruck ausgeübt werden kann.

Es ist möglich, zwei Seitenflächen jeweils ein Ergänzungsprodukt zuzuführen.

Die Seitenschenkel eines Druckerzeugnisses werden vorteilhaft beim Transport des Druckerzeugnisses durch jeweils ein auf die innere Seitenfläche resp. auf die an der Förderkette aufliegende Seitenfläche eines Seitenschenkels einwirkendes stationäres Führungsorgan angehoben.

Es erweist sich als zweckmässig, wenn das Druckerzeugnis beim Anheben eines oder beider Seitenschenkel und beim Anbringen des Ergänzungsproduktes sowie beim Absenken des/der Seitenschenkel mit einem beispielsweise auf den Falz eines Druckerzeugnisses einwirkenden Niederhalter auf der Förderkette gehalten werden, beispielsweise durch eine Rolle oder Bürste, sodass die Betriebszuverlässigkeit und Quantität der Arbeit begünstigt wird.

Eine Einrichtung zur Durchführung des erfindungsgemässen Verfahrens besteht aus einer umlaufend angetriebenen Förder- resp. Sammelkette, die eine sattelförmige Auflage für die rittlings transportierten Druckerzeugnisse und Mitnehmer aufweist, und zeichnet sich durch ein entlang der Förderkette angeordnetes, das Anheben wenigstens eines Seitenschenkels eines Druckerzeugnisses bewirkendes stationäres Führungsorgan und durch das diesem auf der gegenüberliegenden Seite des in die horizontale Lage versetzten Seitenschenkels zugeordnete Zuführorgan für Ergänzungsprodukte aus. Dabei weist das Zuführorgan ein einer etwa horizontalen Stützfläche des Führungsorgans zugewandtes Abgabeende sowie ein als Träger der transportierten Erganzungsprodukte ausgebildetes, endloses, die Ergänzungsprodukte von einem Stapel erfassendes und der angehobenen Seitenfläche eines Seitenschenkels zuführendes Transportband auf, an dem die Ergänzungsprodukte befestigbar sind, wobei das Abgabeende des Transportbandes auf der Stützfläche aufliegt. Diese einfache Einrichtung gestattet einen hohen Qualitäts- und Zuverlässigkeitsanspruch an die verfahrensmässige Produktion.

Die Einrichtung kann ein Führungsorgan aufweisen, das als eine auf eine innere Seitenfläche eines Seitenschenkels eines Druckerzeugnisses einwirkende und in Förderrichtung zunehmend ansteigende, stationäre Führungskulisse oder als eine anhebbare Klappe ausgebildet ist, damit die Druckerzeugnisse beim verfahrensmässigen Vorgehen schonend behandelt werden.

Vorzugsweise mündet die Führungskulisse, die verstellbar sein kann, in eine etwa horizontale Stützfläche, die aus einer ebenen Platte auf der die Ueberführung eines Ergänzungsproduktes an ein Druckerzeugnis stattfindet.

Ist anstelle einer Führungskulisse eine Klappe vorgesehen, die bei ankommendem Druckerzeugnis hochgeschwenkt wird, dann kann die Ueberführung stattfinden, sobald die Klappe in der horizontalen Lage eine Stützfläche bildet.

Das Zuführorgan ist ein als Träger transportierter Ergänzungsprodukte ausgebildetes Transportband, an dem die Ergänzungsprodukte haften resp. befestigt sind, bevor sie an die Druckerzeugnisse abgegeben werden.

Das Transportband ist endlos und kann die Ergänzungsprodukte von einem Stapel übernehmen, um sie danach an ein Druckerzeugnis abzugeben.

Das endlos umlaufende Transportband weist nebst einem dem Stapel der Ergänzungsprodukte zugewandten Aufnahmeende ein Abgabeende auf, das der Stützfläche resp. den die Stützfläche passierenden Druckerzeugnissen zugekehrt ist.

Das Abgabeende des Zuführorgans liegt vorteilhaft auf der Stützfläche auf, damit ein gewisser Anpressdruck auf das Ergänzungsprodukt entsteht, wobei der Anpressdruck durch eine Federkraft erzielt werden könnte, die eine gewisse Elastizität beim Andrücken des Ergänzungsproduktes vermittelt.

Das Zuführorgan ist vorzugsweise derart ausgebildet, dass es wahlweise für den einen oder den anderen Seitenschenkel eines Druckerzeugnisses, an der vorderen oder hinteren Seite der Förder- resp. Sammelkette ohne zusätzliche Aenderungsmassnahmen einer Maschine eingesetzt werden kann. Zu diesem Zweck kann das Zuführorgan bezüglich Förder- resp. Sammelkette jeweils quer zur Förderrichtung auf die vordere oder hintere Seite versetzt werden.

Selbstverständlich ist es möglich, jeweils auf beiden Seiten der Förder- resp. Sammelkette ein Zuführorgan einzusetzen, sodass zwei Seitenschenkel eines Druckerzeugnisses mit Ergänzungsprodukten versehen werden können.

Nach einer Weiterbildung der Einrichtung ist vorgesehen, dass dem Zuführorgan ein Magazin zur Aufnahme von zwei in Förderrichtung nebeneinander angeordneten Stapeln aus Ergänzungsprodukten zugeordnet ist, sodass wahlweise der vordere oder hintere Seitenschenkel eines Druckerzeugnisses mit einem Ergänzungsprodukt beschickbar ist, wobei damit die Möglichkeiten bestehen, alternativ den vorderen oder den hinteren Seitenschenkel mit einem Ergänzungsprodukt zu beschicken oder den vorderen und hinteren Seitenschenkel zu beschicken, indem zwei Zuführorgane bezüglich Förderrichtung seitlich versetzt nebeneinander in Betrieb genommen werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine räumliche Ansicht einer erfindungsgemässen Einrichtung,
- Fig. 2: schematisch einen Querschnitt durch einen Sammelhefter mit einer erfindungsgemässen Einrichtung, wobei ein Ergänzungsprodukt auf der Vorderseite eines Druckerzeugnisses angebracht wird,
- Fig. 3: eine schematische Darstellung gemäss Figur 2, wobei hier jedoch das Ergänzungsprodukt auf der Rückseite des Druckerzeugnisses angebracht wird,
- Fig. 4: eine schematische Darstellung gemäss Figur 2, wobei jedoch gleichzeitig auf Vorderseite und Rückseite des Druckerzeugnisses jeweils wenigstens ein Ergänzungsprodukt aufgebracht wird,
- Fig. 5: schematisch eine Seitenansicht der erfindungsgemässen Einrichtung und
- Fig. 6: schematisch eine räumliche Ansicht eines Druckerzeugnisses mit einem angebrachten Ergänzungsprodukt.

Die Figur 1 zeigt eine erfindungsgemässe Einrichtung 1, die über einer Förder- resp. Sammelkette 2 eines Sammelhefters 13 angeordnet ist. Die an sich bekannte Sammelkette 2 bildet ein endloses Förderorgan und weist einen sattelförmigen Bereich 18 auf, auf dem Druckerzeugnisse 3 rittlings gefördert werden. Die Druckerzeugnisse 3 werden hierbei jeweils mit flügelförmigen seitlich abstehenden Mitnehmern 16 (Fig. 2) gestossen. Die Druckerzeugnisse 3 sind insbesondere Druckbogen und besitzen jeweils einen Falz 12, der sich in Transportrichtung der Sammelkette 2 erstreckt.

Die Einrichtung 1 dient dazu, jeweils mindestens ein Ergänzungsprodukt 5 am Druckerzeugnis 3 anzubringen. Das Ergänzungsprodukt 5 ist beispielsweise ein Warenmuster, eine Karte oder eine Compact Disc (CD) und somit vorzugsweise ein flächiges Produkt. Vorgesehen ist ein Anbringen des Ergänzungsproduktes 5 an einer Vorderseite V und/oder einer Rückseite R des Druckerzeugnisses 3. Es sind somit wahlweise an einem Druckerzeugnis ein oder mehrere Ergänzungsprodukte 5 anbringbar. Beispielsweise können auch vier Ergänzungsprodukte 5 am Druckerzeugnis 3 angebracht werden, beispielsweise zwei Ergänzungsprodukte an der Vorderseite V und zwei Ergänzungsprodukte 5 an der Rückseite R. Diese an einem Druckerzeugnis 3 angebrachten Ergänzungsprodukte 5 können gleich oder unterschiedlich sein.

Die Einrichtung 1 besitzt gemäss den Figuren 1 und 5 ein Zuführorgan 14 mit einem Band 8 oder einem anderen geeigneten endlosen Förderorgan, das um eine Abzugwalze 7 und eine Anpresswalze 9 gelegt ist. An der Abzugwalze 7 sind gemäss Figur 5 mehrere Greifer 21 oder andere geeignete Mittel angeordnet, mit denen aus einem Stapel 22 jeweils wenigstens ein Ergänzungsprodukt 5 abgezogen werden kann. Der Stapel 22 wird in einem Magazin 6 gebildet, das unten offen ist, sodass jeweils das unterste Ergänzungsprodukt 5 abgezogen werden kann. Grundsätzlich kann das Magazin 6 auch so ausgebildet sein, dass gleichzeitig mehr als ein Ergänzungsprodukt 5 abgezogen werden kann. Möglich ist auch eine Ausführung, bei welcher der Stapel 22 innerhalb des Magazins 6 seitlich verschiebbar ist. Zudem ist eine Ausführung denkbar, bei welcher im Magazin 6 gleichzeitig mehrere Stapel 22 gebildet sind. Das abgezogene Ergänzungsprodukt 5 wird von Band 8 zur Anpresswalze 9 transportiert. Die Transportrichtung ist in Figur 1 mit dem Pfeil 10 angedeutet. Unterhalb der Anpresswalze 9 wird mit der Sammelkette 2 mitlaufend mit dem anzubringenden Ergänzungsprodukt 5 ein Druckerzeugnis 3 gefördert. In der Figur 2 wird das Ergänzungsprodukt 5 an der Vorderseite V des Druckerzeugnisses 3 befestigt. Die Befestigung erfolgt beispielsweise und vorzugsweise durch Kleben. Der Klebstoff kann beispielsweise nach dem Abziehen eines Ergänzungsproduktes 5 von einem Stapel 22 an diesem angebracht, beispielsweise aufgespritzt werden. Geeignete Mittel zum Auftragen eines Klebers sind dem Fachmann bekannt und brauchen hier deshalb nicht erläutert zu werden. Das Zuführorgan 14 ist somit auch eine Vereinzelungseinrichtung, mit welcher die Ergänzungsprodukte 5 des Stapels 22 vereinzelt und jeweils einem Druckerzeugnis 3 zugeführt werden. Der Transport der vereinzelten Ergänzungsprodukte 5 im Bereich der Anpresswalze 9 geht schliesslich in die Transportrichtung der Sammelkette 2 über, welche in Figur 1 mit dem Pfeil 11 angedeutet ist. Hat das Ergänzungsprodukt 5 das Druckerzeugnis 3 erreicht, so wird zuerst eine Vorderkante 5a des Ergänzungsproduktes 5 an das Druckerzeugnis 3 angelegt und diese bewegt sich nun mit gleicher Geschwindigkeit wie das Druckerzeugnis 3. Entsprechend ist die Geschwindigkeit des Zuführorgans 14 eingestellt. Das Anlegen der Ergänzungsprodukte 5 erfolgt selbstverständlich im Takt der Sammelkette 2 bzw. des Sammelhefters 13.

Wird gemäss Figur 1 das Ergänzungsprodukt 5 an der Vorderseite V angebracht, so wird gemäss Figur 2 die Vorderseite V in eine horizontale Ausrichtung gebracht. Die Rückseite R sowie der Falz 12 verbleiben in der ursprünglichen transportierten Lage. Um die Vorderseite V in die genannte im Wesentlichen horizontale Ausrichtung zu bringen, sind Führungsmittel 4 vorgesehen, die beispielsweise durch ein Führungsblech gebildet werden, das gemäss Figur 1 eine horizontale Stützfläche 4a bildet. Das Führungsmittel 4 hebt die Vorderseite V während des Transportes in die in Figur 1 gezeigte im Wesentlichen horizontale Lage. Damit das Druckerzeugnis 3 mit seinem Falz 12 weiterhin auf dem sattelförmigen Bereich 18 anliegt, ist gemäss Figur 2 eine Bürste 15 vorgesehen, die als Niederhalter dient. Anstelle der Bürste 15 kann auch ein anderer geeigneter Niederhalter vorgesehen sein.

Das Zuführorgan 14 kann gemäss Figur 2 in den Richtungen des Doppelpfeiles 20 horizontal und quer zur Förderrichtung der Sammelkette 2 verschoben werden. Dadurch ist es möglich, den Abstand des Ergänzungsproduktes 5 zum Falz 12 beliebig einzustellen. Zudem ist vorzugsweise eine Verschiebung des Zuführorgans 14 in der Transportrichtung der Sammelkette 2 vorgesehen. Damit kann die Position, in welcher das Ergänzungsprodukt 5 auf die Vorderseite V gebracht wird, beliebig gewählt werden.

Die Figur 3 zeigt eine Anordnung, bei welcher ein Ergänzungsprodukt 5 auf die Rückseite R aufgebracht wird. An der Sammelkette 2 ist somit in Figur 3 auf der rechten Seite ein Führungsmittel 4' mit einer horizontalen Stützfläche 4a' angeordnet. Ebenfalls ist das Zuführorgan 14 rechts vom sattelförmigen Bereich 18 angeordnet. Das Fördern und Anpressen des Ergänzungsproduktes 5 erfolgt wie oben erläutert. Die Führungsmittel 4 und 4' sind demontierbar.

Die Figur 4 zeigt eine Anordnung, bei welcher beide Führungsmittel 4 und 4' montiert sind. Sowohl die Vorderseite V als auch die Rückseite R sind gleichzeitig horizontal ausgerichtet. Mit dem Zuführorgan 14 wird ein Ergänzungsprodukt 5 an der Vorderseite V und gleichzeitig wird mit einem zweiten Zuführorgan 14' ein Ergänzungsprodukt 5 an der Rückseite R angebracht. Das Zuführorgan 14 ist in den Richtungen des Doppelpfeiles 20 quer zur Transportrichtung der Sammelkette 2 verschiebbar und das Zuführorgan 14' ist in den Richtungen des Doppelpfeiles 20' verschiebbar. Denkbar ist auch eine Ausführung, bei welcher in der Transportrichtung der Sammelkette 2 vor oder nach den beiden Zuführorganen 14 und 14' nochmals zwei solche Zuführorgane angeordnet sind. Auf dem Druckerzeugnis 3 können dann gleichzeitig zwei und nachfolgend nochmals zwei Ergänzungsprodukte 5 angebracht werden, sodass insgesamt vier Ergänzungsprodukte 5 angebracht sind.

Die Figur 5 zeigt nochmals schematisch, wie die Ergänzungsprodukte 5 des Stapels 22 mit Greifern 21 vereinzelt zum Druckerzeugnis 3 transportiert werden. Das Druckerzeugnis 3 wird in Figur 5 in Richtung des Pfeils 17 von rechts nach links gefördert. Die Fördergeschwindigkeit wird während des Anpressvorganges nicht geändert. Die Geschwindigkeit des Bandes 8 ist somit an die Transportgeschwindigkeit der Sammelkette 2 angepasst. Der Abzug der Ergänzungsprodukte 5 und das Anpressen erfolgt zudem im Takt der Sammelkette 2. Wie ersichtlich, befindet sich jeweils zwischen zwei Mitnehmern 16 ein Druckerzeugnis 3, wobei dieses am rückwärtigen Mitnehmer anliegt. Das Zuführorgan 14 ist vorzugsweise so gelagert, dass es auch in Richtung des Pfeiles 17 sowie in Gegenrichtung hierzu verstellbar ist. Die Position des Ergänzungsproduktes 5 auf dem Druckerzeugnis 3 kann somit auch in der Richtung des Falzes 12 stufenlos eingestellt werden. Grundsätzlich wäre auch eine Querstellung denkbar, wobei somit die Achsen der Abzugwalze 7 und der Anpresswalze 9 quer zur Richtung des Pfeiles 17 bzw. der Richtung des Falzes 12 verlaufen.

Die Figur 6 zeigt ein Druckerzeugnis 3 mit einem an der Rückseite R etwa mittig angebrachten Ergänzungsprodukt 5. Mit gestrichelten Linien ist ein Ergänzungsprodukt 5' angedeutet, das seitlich versetzt und näher beim Falz 12 angebracht ist. In die andere Richtung versetzt ist ein Ergänzungsprodukt 5" , das mit strichpunktierten Linien angedeutet ist. Die Position des Ergänzungsproduktes 5 kann auch in der Richtung des Doppelpfeiles 19 stufenlos versetzt sein. Schliesslich sind auch andere quer verlaufende Ausrichtungen des Ergänzungsproduktes 5 denkbar.

## Patentansprüche

1. Verfahren zum Anbringen eines zumindest annähernd flächigen Ergänzungsproduktes (5) an wenigstens einer Seitenfläche von beidseits nach unten hängenden Seitenschenkeln eines auf einer umlaufenden Förderkette (2) rittlings aufliegend transportierten Druckerzeugnisses (3), bei dem das Ergänzungsprodukt (5) mittels eines Zuführorgans (14) der wenigstens einen Seitenfläche zugeführt und an dieser unter zumindest annähernd gleichsinniger Förderrichtung und Geschwindigkeit angebracht wird, **dadurch gekennzeichnet, dass** der Seitenschenkel in eine etwa horizontale Lage angehoben und in dieser Lage durch eine Stützfläche (4a, 4a') abgestützt wird, dass das Ergänzungsprodukt (5) an einem endlosen Transportband (8) des Zuführorgans (14) befestigt, ein Abgabeende des Zufuhrorgans (14) auf die Stützfläche (4a, 4a') aufgelegt und das Ergänzungsprodukt (5) unter Ausübung eines Anpressdrucks an dem Seitenschenkel des Druckerzeugnisses (3) angebracht wird.

2. Verfahren nach Anspruch 1, **dadurch gekennzeichnet, dass** das Abgabeende des Zuführorgans (14) entsprechend der Position, in welcher das Ergänzungsprodukt (5) an dem Seitenschenkel des Druckerzeugnisses (3) anzubringen ist, in einer Transportrichtung (11) der Förderkette (2) und quer zu dieser Transportrichtung (11) horizontal verschoben wird.

3. Verfahren nach Anspruch 1 oder 2, **dadurch gekennzeichnet, dass** das Ergänzungsprodukt (5) selbsthaftend an dem Druckerzeugnis (3) anbringbar ist.

4. Verfahren nach einem der Ansprüche 1 bis 3, **dadurch gekennzeichnet, dass** das Ergänzungsprodukt (5) wenigstens einer Seitenfläche eines Seitenschenkels zugeführt wird.

5. Verfahren nach Anspruch 4, **dadurch gekennzeichnet, dass** das Ergänzungsprodukt (5) einer Seitenfläche jeweils von oben zugeführt wird.

6. Verfahren nach Anspruch 4, **dadurch gekennzeichnet, dass** das Ergänzungsprodukt (5) einer Seitenfläche jeweils von unten zugeführt wird.

7. Verfahren nach Anspruch 5 oder 6, **dadurch gekennzeichnet, dass** die der zuzuführenden Seitenfläche rückwärtige Seitenfläche beim Anbringen des Ergänzungsproduktes (5) abgestützt wird.

8. Verfahren nach einem der Ansprüche 1 bis 7, **dadurch gekennzeichnet, dass** wenigstens zwei Seitenflächen jeweils ein Ergänzungsprodukt (5) zugeführt wird.

9. Verfahren nach einem der Ansprüche 1 bis 8, **dadurch gekennzeichnet, dass** das Druckerzeugnis (3) durch ein auf wenigstens eine innere Seitenfläche eines Seitenschenkels einwirkendes Führungsorgan (4, 4') angehoben wird.

10. Verfahren nach einem der Ansprüche 1 bis 9, **dadurch gekennzeichnet, dass** das Druckerzeugnis (3) beim Anheben eines/der Seitenschenkel, Anbringen des Ergänzungsproduktes (5) und Absenken eines/der Seitenschenkel mit einem Niederhalter auf der Förderkette (2) gehalten wird.

11. Einrichtung zur Durchführung des Verfahrens nach einem der Ansprüche 1 bis 10, mit einer umlaufend angetriebenen Förderkette (2), die eine sattelförmige Auflage für die rittlings transportierten Druckerzeugnisse (3) und Mitnehmer (16) aufweist und mit einem Zuführorgan (14), mittels dem ein Ergänzungsprodukt (5) wenigstens einer Seitenfläche des Druckerzeugnisses (3) zuführbar und an dieser unter zumindest annähernd gleichsinniger Förderrichtung und Geschwindigkeit anbringbar ist, **dadurch gekennzeichnet, dass** entlang der Förderkette (2) ein das Anheben wenigstens eines Seitenschenkels des Druckerzeugnisses (3) bewirkendes Führungsorgan (4, 4') und das diesem auf der gegenüberliegenden Seite des in die horizontale Lage angehobenen Seitenschenkels zugeordnete Zuführorgan (14) angeordnet sind, wobei das Zuführorgan (14) ein einer etwa horizontalen Stützfläche (4a, 4a') des Führungsorgans (4, 4') zugewandtes Abgabeende sowie ein als Träger der transportierten Ergänzungsprodukte (5) ausgebildetes, endloses, die Ergänzungsprodukte (5) von einem Stapel (22) erfassendes und der angehobenen Seitenfläche eines Seitenschenkels zuführendes Transportband (8) aufweist an dem die Ergänzungsprodukte (5) befestigbar sind und wobei das Abgabeende des Transportbandes (8) auf der Stützfläche (4a, 4a') aufliegt.

12. Einrichtung nach Anspruch 11, **dadurch gekennzeichnet, dass** das Führungsorgan (4, 4') als eine auf eine innere Seitenfläche eines Seitenschenkels einwirkende und in Förderrichtung zunehmend ansteigende, stationäre Führungskulisse oder als anhebbare Klappe ausgebildet ist.

13. Einrichtung nach Anspruch 12, **dadurch gekennzeichnet, dass** die Führungskulisse in eine etwa horizontale Stützfläche mündet.

14. Einrichtung nach Anspruch 12, **dadurch gekennzeichnet, dass** die angehobene Klappe als Stützfläche ausgebildet ist.

15. Einrichtung nach einem der Ansprüche 11 bis 14, **dadurch gekennzeichnet, dass** das Zuführorgan (14) in einer Transportrichtung (11) der Sammelkette (2) und quer zu dieser Transportrichtung (11) horizontal verschiebbar angeordnet ist.

16. Einrichtung nach einem der Ansprüche 11 bis 15, **dadurch gekennzeichnet, dass** das Zuführorgans (14) wahlweise auf beiden Seiten der Förderkette (2) positionierbar ist.

17. Einrichtung nach einem der Ansprüche 11 bis 16, **dadurch gekennzeichnet, dass** beidseits der Förderkette (2) jeweils ein Zuführorgan (14) positionierbar ist.

18. Einrichtung nach einem der Ansprüche 11 bis 17, **dadurch gekennzeichnet, dass** das Zuführorgan (14) ein mit in einem Magazin gestapelten Ergänzungsprodukte (5) förderwirksam verbundenes Abzugsende zur Aufnahme jeweils eines Ergänzungsproduktes (5) aufweist.

19. Einrichtung nach Anspruch 18, **dadurch gekennzeichnet, dass** das Magazin zwei bezüglich Förderrichtung seitlich nebeneinander angeordnete Kammern resp. Stapelplätze aufweist, denen ein Zuführorgan zuschaltbar ist.

## Claims

1. Method of applying an at least approximately flat supplementary product (5) to at least one side of the leaves of a printed product (3) conveyed astride a circulating conveyor chain (2) with the leaves hanging down on either side, wherein the supplementary product (5) is fed by means of a feed element (14) to the at least one side and is applied thereto at least approximately in the same conveying direction and at the same speed, **characterised in that** the leaf is raised into a substantially horizontal position and is supported in this position by a supporting surface (4a, 4a') and that the supplementary product (5) is secured to a continuous conveyor belt (8) of the feed element (14), a delivery end of the feed element (14) is placed on the supporting surface (4a, 4a') and the supplementary product (5) is applied to the leaf of the printed product (3) while applying contact pressure.

2. Method according to claim 1, **characterised in that** the delivery end of the feed element (14) is displaced horizontally in a conveying direction (11) of the conveyor chain (2) and transversely to this conveying direction (11) depending on the position in which the supplementary product (5) is to be applied to the leaf of the printed product (3).

3. Method according to claim 1 or claim 2, **characterised in that** the supplementary product (5) can be applied to the printed product (3) by self-adhesion.

4. Method according to one of claims 1 to 3, **characterised in that** the supplementary product (5) is fed to at least one side of a leaf.

5. Method according to claim 4, **characterised in that** the supplementary product (5) is fed to the relevant side from above.

6. Method according to claim 4, **characterised in that** the supplementary product (5) is fed to the relevant side from below.

7. Method according to claim 5 or claim 6, **characterised in that** the reverse side relative to the side to which the supplementary product (5) is to be fed is supported as the supplementary product is applied.

8. Method according to one of claims 1 to 7, **characterised in that** respective supplementary products (5) are fed to at least two sides.

9. Method according to one of claims 1 to 8, **characterised in that** the printed product (3) is raised by a guide element (4, 4') acting on at least one inner side of a leaf.

10. Method according to one of claims 1 to 9, **characterised in that** the printed product (3) is held on the conveyor chain (2) by means of a hold-down device during the raising of one or both leaves, the application of the supplementary product (5) and the lowering of one or both leaves.

11. Device for carrying out the method according to one of claims 1 to 10, comprising a circulating conveyor chain (2) having a saddle-shaped support for the printed products (3) conveyed astride the chain and pushers (16), and comprising a feed element (14) by means of which a supplementary product (5) can be fed to at least one side of the printed product (3) and can be applied thereto at least approximately in the same direction and at the same speed, **characterised in that** a guide element (4, 4') for raising at least one leaf of the printed product (3) and the associated feed element (14) on the opposite side of the leaf raised into the horizontal position are arranged along the conveyor chain (2), wherein the feed element (14) has a delivery end directed towards a substantially horizontal supporting surface (4a, 4a') of the guide element (4, 4') and a continuous conveyor belt (8) designed as a carrier for the supplementary products (5) conveyed taking the supplementary products (5) from a stack (22) and feeding them to the raised side of a leaf, wherein the supplementary products (5) can be secured to the conveyor belt and the delivery end of the conveyor belt (8) rests on the supporting surface (4a, 4a').

12. Device according to claim 11, **characterised in that** the guide element (4, 4') is designed as a stationary guide link gradually ascending in the conveying direction and acting on an inner side of a leaf or as a liftable flap.

13. Device according to claim 12, **characterised in that** the guide link opens into a substantially horizontal supporting surface.

14. Device according to claim 12, **characterised in that** the lifted flap is designed as a supporting surface.

15. Device according to one of claims 11 to 14, **characterised in that** the feed element (14) is arranged in such a manner that it is horizontally displaceable in a conveying direction (11) of the collecting chain (2) and transversely to this conveying direction (11).

16. Device according to one of claims 11 to 15, **characterised in that** the feed element (14) can be positioned on either side of the conveyor chain (2) as required.

17. Device according to one of claims 11 to 16, **characterised in that** respective feed elements (14) can be positioned on either side of the conveyor chain (2).

18. Device according to one of claims 11 to 17, **characterised in that** the feed element (14) has a take-off end connected to supplementary products (5) stacked in a magazine for positive conveying of the relevant supplementary product (5) taken from the stack.

19. Device according to claim 18, **characterised in that** the magazine has two chambers or stacking points arranged laterally alongside one another in the conveying direction and to which a feed element can be connected.

## Revendications

1. Procédé pour appliquer un produit supplémentaire (5) au moins approximativement plat sur au moins une surface latérale de branches latérales, qui pendent de part et d'autre vers le bas, d'un produit imprimé (3) transporté reposant à califourchon sur une chaîne transporteuse circulante (2), selon lequel le produit supplémentaire (5) est apporté au moyen d'un organe d'alimentation (14) à la surface latérale au moins unique et est appliqué sur celle-ci dans une direction de transport et à une vitesse au moins approximativement de même sens, **caractérisé en ce que** la branche latérale est soulevée dans une position approximativement horizontale et est soutenue dans cette position par une surface de soutien (4a, 4a'), et **en ce que** le produit supplémentaire (5) est fixé à une bande transporteuse sans fin (8) de l'organe d'alimentation (14), une extrémité de délivrance de l'organe d'alimentation (14) est posée sur la surface de soutien (4a, 4a') et le produit supplémentaire (5) est appliqué sur la branche latérale du produit imprimé (3) en exerçant une pression d'application.

2. Procédé selon la revendication 1, **caractérisé en ce que** l'extrémité de délivrance de l'organe d'alimentation (14) est, conformément à la position dans laquelle le produit supplémentaire (5) doit être appliqué sur la branche latérale du produit imprimé (3), déplacée horizontalement dans une direction de transport (11) de la chaîne transporteuse (2) et transversalement à cette direction de transport (11).

3. Procédé selon la revendication 1 ou 2, **caractérisé en ce que** le produit supplémentaire (5) peut être appliqué de manière autoadhésive sur le produit imprimé (3).

4. Procédé selon l'une des revendications 1 à 3, **caractérisé en ce que** le produit supplémentaire (5) est apporté à au moins une surface latérale d'une branche latérale.

5. Procédé selon la revendication 4, **caractérisé en ce que** le produit supplémentaire (5) est respectivement apporté par le dessus à une surface latérale.

6. Procédé selon la revendication 4, **caractérisé en ce que** le produit supplémentaire (5) est respectivement apporté par le dessous à une surface latérale.

7. Procédé selon la revendication 5 ou 6, **caractérisé en ce que** la surface latérale située à l'arrière de la surface latérale à alimenter est soutenue lors de l'application du produit supplémentaire (5).

8. Procédé selon l'une des revendications 1 à 7, **caractérisé en ce qu'**un produit supplémentaire (5) est respectivement apporté à au moins deux surfaces latérales.

9. Procédé selon l'une des revendications 1 à 8, **caractérisé en ce que** le produit imprimé (3) est soulevé par un organe de guidage (4, 4') agissant sur au moins une surface latérale intérieure d'une branche latérale.

10. Procédé selon l'une des revendications 1 à 9, **caractérisé en ce que** le produit imprimé (3) est, lors du soulèvement d'une/des branches latérales, de l'application du produit supplémentaire (5) et de l'abaissement d'une/des branches latérales, maintenu sur la chaîne transporteuse (2) par un serre-flan.

11. Dispositif pour la mise en oeuvre du procédé selon l'une des revendications 1 à 10, avec une chaîne transporteuse (2) entraînée en circulation, qui est pourvue d'un support en forme de selle pour les produits imprimés (3) transportés à califourchon et d'entraîneurs (16), et avec un organe d'alimentation (14) au moyen duquel un produit supplémentaire (5) peut être apporté à au moins une surface latérale du produit imprimé (3) et peut être appliqué sur celle-ci dans une direction de transport et à une vitesse au moins approximativement de même sens, **caractérisé en ce qu'**un organe de guidage (4, 4'), produisant le soulèvement d'au moins une branche latérale du produit imprimé (3), et l'organe d'alimentation (14), associé à cet organe de guidage sur le côté opposé de la branche latérale soulevée en position horizontale, sont disposés le long de la chaîne transporteuse (2), sachant que l'organe d'alimentation (14) présente une extrémité de délivrance tournée vers une surface de soutien approximativement horizontale (4a, 4a') de l'organe de guidage (4, 4'), ainsi qu'une bande transporteuse sans fin (8), conçue comme élément porteur des produits supplémentaires transportés (5), prenant en charge les produits supplémentaires (5) dans une pile (22) et les apportant à la surface latérale soulevée d'une branche latérale, bande transporteuse à laquelle les produits supplémentaires (5) peuvent être fixés, et sachant que l'extrémité de délivrance de la bande transporteuse (8) repose sur la surface de soutien (4a, 4a').

12. Dispositif selon la revendication 11, **caractérisé en ce que** l'organe de guidage (4, 4') est réalisé sous la forme d'un volet relevable ou d'une coulisse de guidage stationnaire, agissant sur une surface latérale intérieure d'une branche latérale et à pente ascendante croissante dans la direction de transport.

13. Dispositif selon la revendication 12, **caractérisé en ce que** la coulisse de guidage débouche dans une surface de soutien approximativement horizontale.

14. Dispositif selon la revendication 12, **caractérisé en ce que** le volet relevable est conçu comme surface de soutien.

15. Dispositif selon l'une des revendications 11 à 14, **caractérisé en ce que** l'organe d'alimentation (14) est disposé à déplacement horizontal dans une direction de transport (11) de la chaîne collectrice (2) et transversalement à cette direction de transport (11).

16. Dispositif selon l'une des revendications 11 à 15, **caractérisé en ce que** l'organe d'alimentation (14) peut être positionné au choix sur chacun des deux côtés de la chaîne transporteuse (2).

17. Dispositif selon l'une des revendications 11 à 16, **caractérisé en ce qu'**un organe d'alimentation respectif (14) peut être positionné sur chacun des deux côtés de la chaîne transporteuse (2).

18. Dispositif selon l'une des revendications 11 à 17, **caractérisé en ce que** l'organe d'alimentation (14) présente une extrémité de prélèvement qui, afin de prendre en charge un produit supplémentaire respectif (5), est reliée de manière active pour le transport à des produits supplémentaires (5) empilés dans un magasin.

19. Dispositif selon la revendication 18, **caractérisé en ce que** le magasin présente deux compartiments ou emplacements d'empilage disposés en juxtaposition latéralement par rapport à la direction de transport, auxquels un organe d'alimentation peut être raccordé.
